# EUROPÄISCHE PATENTSCHRIFT

(11) **EP 1 960 304 B1**
(45) Veröffentlichungstag und Bekanntmachung des Hinweises auf die Patenterteilung: **23.12.2009**
(21) Anmeldenummer: 06818080.1
(22) Anmeldetag: 16.11.2006
(51) Int. Cl.: B66B 31/00

(54) **AUFNAHME- UND TRANSPORTEINRICHTUNG FÜR STUFEN EINER ROLLTREPPE**
ACCOMMODATING AND TRANSPORT DEVICE FOR STEPS OF AN ESCALATOR
DISPOSITIF DE RECEPTION ET DE TRANSPORT DES MARCHES D'UN ESCALATOR

(30) Priorität: 16.12.2005 DE 102005060220
(43) Veröffentlichungstag der Anmeldung: 27.08.2008
(73) Patentinhaber: Kone Corporation, 00330 Helsinki (FI)
(72) Erfinder: VLAD, René, 58285 Gevelsberg (DE)
(74) Vertreter: Döpp, Ludger
(86) Internationale Anmeldenummer: PCT/DE2006/002007
(87) Internationale Veröffentlichungsnummer: WO 2007/068226

(56) Entgegenhaltungen:
- EP-A- 1 072 552
- JP-A- 1 139 494
- JP-A- 10 291 774
- JP-A- 2003 040 570

## Beschreibung

Die Erfindung betrifft eine Aufnahme- und Transporteinrichtung für in ihrer Bauhöhe reduzierte vorgefertigte Stufen bzw. vorgefertigte Paletten einer Rolltreppe bzw. eines Rollsteiges.

Rolltreppen bzw. Rollsteige weisen zum Zwecke des Personentransportes eine Vielzahl von zu einem Band zusammengefügten Stufen bzw. Paletten auf. Selbige werden vielfach durch Aluminium-Spritzguss einstückig hergestellt. Paletten sind gegenüber Stufen flach ausgebildet. Werden Stufen für Rolltreppen jedoch mehrteilig ausgeführt und sind selbige zusammenklappbar vorgesehen, können die Stufen auch in bauhöhenreduzierter Form, ähnlich der Höhe einer Palette, vorgesehen werden.

Bisher wurden Stufen und Paletten einzeln oder zu mehreren verpackt an die jeweilige Baustelle geliefert und dort in der Regel einzeln in das Gerüst der Rolltreppe bzw. des Rollsteiges eingebracht. Diese Transport- und Montageart ist verhältnismäßig aufwendig und somit teuer.

Durch die GB-A 2355021 ist ein Rollsteig bekannt geworden, der eine Vielzahl von hintereinander durch Achsen verbundene Paletten beinhaltet. Das so geschaffene Palettenband kann zu Transportzwecken zusammengelegt oder aber aufgerollt werden. Diese Art der Zusammenlegung eines Palettenbandes ist umständlich und bringt möglicherweise Beschädigungen an einzelnen Paletten mit sich.

Durch die JP 10 291 774 ist eine Aufnahmevorrichtung bekannt geworden, die stufen in einer Rolltreppe einbanen zulässt.

Ziel des Erfindungsgegenstandes ist es, hier Abhilfe zu schaffen und eine Aufnahme- und Transporteinrichtung bereitzustellen, mit welcher einerseits der Transport und andererseits die Montage von bauhöhenreduzierten Stufen bzw. Paletten vereinfacht werden kann.

Ferner ist es das Ziel des Erfindungsgegenstandes, ein Verfahren zur Aufnahme, zum Transportieren sowie zum Entnehmen von bauhöhenreduzierten Stufen bzw. Paletten vorzuschlagen, mit welchem eine vereinfachte Speicherung derartiger Stufen bzw. Paletten zu Transportzwecken möglich ist und gleichzeitig ein vereinfachtes Montageverfahren derartiger Stufen bzw. Paletten herbeigeführt werden kann.

Dieses Ziel wird erreicht durch eine Aufnahme- und Transporteinrichtung für in ihrer Bauhöhe reduzierte vorgefertigte Stufen einer Rolltreppe oder für vorgefertigte Paletten eines Rollsteiges, bestehend aus einem Gerüstkörper, beinhaltend seitliche Führungsbahnen zur Aufnahme von mit den Stufen bzw. Paletten verbundene Laufrollen.

Vorteilhafte Weiterbildungen des Erfindungsgegenstandes sind den gegenständlichen Unteransprüchen zu entnehmen.

Dieses Ziel wird ebenfalls erreicht durch ein Verfahren zum Aufnehmen, Transportieren und Entnehmen von in ihrer Bauhöhe reduzierten vorgefertigten Stufen für eine Rolltreppe oder von vorgefertigte Paletten eines Rollsteiges, indem einzelne Stufen bzw. Paletten zur Bildung eines Stufen- bzw. Palettenbandes mit mindestens einem Antriebselement verbunden werden, dieses Stufen- bzw. Palettenband dergestalt in einen, Führungsbahnen für die Stufen bzw. Paletten aufweisenden, Gerüstkörper eingebracht wird, dass die einzelnen Stufen bzw. Paletten mit geringem Abstand zueinander innerhalb des Gerüstkörpers stapelbar sind, wobei das Stufen- bzw. Palettenband im Montagebereich der Rolltreppe bzw. des Rollsteiges aus dem Gerüstkörper heraus in einen Grundkörper der Rolltreppe bzw. des Rollsteiges einführbar ist.

Vorteilhafte Weiterbildungen des erfindungsgemäßen Verfahrens sind den zugehörigen verfahrensgemäßen Unteransprüchen zu entnehmen.

Mit dem Erfindungsgegenstand wird somit ein Aufnahme- und Transportmittel bereitgestellt, das vorteilhafter Weise den gesamten, für eine Rolltreppe bzw. einen Rollsteig benötigte Stufen bzw. Paletten, aufnehmen kann. Gegenüber der bisherigen Vorgehensweise wird nun ein Hilfsmittel vorgeschlagen, das eine Vielzahl von zusammengeklappte Stufen, respektive Paletten, aufnehmen kann und den Monteuren vor Ort erlaubt, das Stufen- bzw. Palettenband einstückig in den jeweiligen Gerüstkörper einzubringen.

Die seitlich der Stufen bzw. Paletten vorgesehenen Laufrollen werden in den seitlichen Führungsbahnen des Gerüstkörpers geführt, wobei die zusammengeklappten Stufen, respektive Paletten, in vertikal hängender Position vorgesehen sind.

Die zusammengeklappten Stufen, respektive die Paletten, sind bzw. werden jeweils mit mindestens einem seitlich angebrachten Antriebselement, insbesondere einer Antriebskette, verbunden, so dass dadurch auch der Abstand der einzeln Stufen, respektive der Paletten, vorgegeben ist.

Damit das Auffädeln der einzelnen Stufen bzw. Paletten im Bereich der oberen Führungsbahn des Gerüstkörpers erleichtert wird, ist eine Art Rampe vorgesehen, die sich unter einem vorgebbaren Neigungswinkel von der oberen in Richtung der unteren Führungsbahn erstreckt.

Zum Einbringen des vorgefertigten, d. h. vormontierten Stufen- bzw. Palettenbandes in die erfindungsgemäße Aufnahme- und Transporteinrichtung, werden die einzelnen Stufen bzw. Paletten im Wesentlichen in horizontaler Richtung zugeführt und anschließend über die Rampe in die vertikale Richtung umgelenkt. Durch diese Maßnahme wird ein Platz sparendes Transportmittel gebildet.

Vorteilhafterweise wird je Rolltreppe bzw. je Rollsteig ein kompletter Satz an Stufen bzw. Paletten bereitgestellt, der einem weiteren Gedanken der Erfindung gemäß nach der werkstattseitigen Speicherung mit einer Folie, insbesondere einer Schrumpffolie, überzogen wird.

Der Erfindungsgegenstand ist anhand eines Ausführungsbeispieles in der Zeichnung dargestellt und wie folgt beschrieben. Es zeigen:
- Figuren 1 bis 4: unterschiedliche, z. T. perspektivische Darstellungen der erfindungsgemäßen Aufnahme- und Transporteinrichtung.

Die Figuren 1 bis 4 zeigen die erfindungsgemäße Aufnahme- und Transporteinrichtung 1, gebildet durch einen Gerüstkörper. Der Gerüstkörper soll in diesem Beispiel aus beschichteten Stahlprofile 2,3 bestehen. Die Stahlprofile 2 erstrecken sich in vertikaler Richtung, während die Stahlprofile 3 horizontal verlaufend vorgesehen und mit den Profilen 2 verbunden sind. Im Bereich der Profile 2,3 sind jeweils zwei seitliche Führungsbahnen 4,5 mit vorgegebenem Abstand vertikal übereinander positioniert. Im vorliegenden Beispiel sollen Paletten 6 für einen nicht dargestellten Rollsteig in die erfindungsgemäße Einrichtung 1 eingebracht werden. Dies gilt jedoch auch in gleicher Weise für in ihrer Bauhöhe reduzierbare Stufen einer Rolltreppe. Figur 1 zeigt den gespeicherten Zustand der Paletten 6, während die Figuren 2 bis 4 den Entspeicherungszustand wiedergeben (Pfeil). Wie dargestellt, sind die Paletten 6 mit seitlichen Laufrollen 7,8 versehen. Im Bereich einer jeden Palette 6 ist ein Anlenkpunkt 9 zur Aufnahme eines Kettengliedes 10 einer Antriebskette 11 vorgesehen.

Somit nimmt die obere Führungsbahn 4 die Laufrollen 7 und die untere Führungsbahn 5 die Laufrollen 8 der einzelnen Paletten 6 auf.

Damit die Laufrollen 7 in den Bereich der oberen Führungsbahn 4 eingebracht, respektive entfernt werden können, ist - hier nur angedeutet - eine als Zu- bzw. Abführbereich ausgebildete Rampe 12 vorgesehen. Sowohl der seitliche Abstand der horizontalen Profile 3, als auch der Höhenabstand der oberen und der unteren Führungsbahn 4,5 sind variabel einstellbar, um somit unterschiedlichen Palettengeometrien Rechnung tragen zu können.

Vorteilhafterweise wird je Transporteinrichtung 1 ein vollständiger Satz an Paletten 6 vorgehalten (Figur 1), der dann - wie in Figuren 2 bis 4 dargestellt - entspeichert und als Bandkontinuum in das nicht weiter dargestellte Gerüst eines Rollsteiges eingebracht werden kann.

Zum Zwecke des Einbringens und Transportierens der Paletten 6 ist im rampenseitigen Bereich des Gerüstkörpers mindestens ein Anschlagelement 13 vorgesehen, das ein unbeabsichtigtes Herausrutschen von Paletten 6 aus der Aufnahme- und Transporteinrichtung 1 verhindert.

Verfahrensgemäß ist folgender Ablauf gegeben:
Außerhalb des Gerüstkörpers 1 werden die in ihrer Bauhöhe reduzierten Stufen, respektive Paletten 6, im Bereich ihrer Anlenkpunkte 9 mit einer Antriebskette 11 in Wirkverbindung gebracht. Das so gebildete Stufen- bzw. Palettenband wird anschließend über die Rampe 12 sowie die Führungsbahnen 4,5 in den Gerüstkörper 1 eingeführt, dergestalt, dass die dargestellten Paletten 6 in hängender Position vorgesehen sind. Somit ist der geringstmögliche Abstand zwischen einzelnen Paletten 6 gegeben. Ist der vollständige Palettensatz für die Bestückung eines Rollsteiges innerhalb eines Gerüstkörpers 1 eingebracht, wird das Anschlagelement 13 aktiviert, so dass ein unbeabsichtigtes Herausrutschen von Paletten 6 aus dem Gerüstkörper 1 verhindert wird. In diesem zwischengespeicherten Zustand kann das Palettenband an den jeweiligen Montageort des Rollsteigs gebracht werden. Über die Führungsbahnen 4,5 sowie die Rampe 12 werden die Paletten 6, respektive das Palettenband, aus dem Gerüstkörper 1 herausgeführt und in einen nicht weiter dargestellten Grundkörper des Rollsteiges eingefädelt.

### Bezugszeichenliste

- 1: Aufnahme- und Transporteinrichtung/Gerüstkörper
- 2: Stahlprofil
- 3: Stahlprofil
- 4: obere Führungsbahn
- 5: untere Führungsbahn
- 6: Stufe bzw. Palette
- 7: Laufrolle
- 8: Laufrolle
- 9: Anlenkpunkt
- 10: Kettenglied
- 11: Antriebskette
- 12: Rampenartiger Zu- bzw. Abführbereich
- 13: Anschlagelement

## Patentansprüche

1. Aufnahme- und Transporteinrichtung für in ihrer Bauhöhe reduzierte vorgefertigte Stufen einer Rolltreppe oder für vorgefertigte Paletten eines Rollsteiges, bestehend aus einem außerhalb der Rolltreppe bzw. des Rollsteiges vorgesehenen Gerüstkörper (1), **dadurch gekennzeichnet dass** die Aufnahme- und Transporteinrichtung seitliche Führungsbahnen (4,5) zur Aufnahme von mit den Stufen bzw. Paletten (6) verbundenen Laufrollen (7,8) beinhaltet, wobei die Stufen bzw. Paletten (6) zu Transportzwecken innerhalb des Gerüstkörpers (1) stapelbar sind.

2. Aufnahme- und Transporteinrichtung nach Anspruch 1, **dadurch gekennzeichnet, dass** auf jeder Seite des Gerüstkörper zwei übereinander angeordnete Führungsbahnen (4,5) zur Aufnahme jeweils einer Laufrolle (7,8) einzelner Stufen oder Paletten (6) vorgesehen sind.

3. Aufnahme- und Transporteinrichtung nach Anspruch 1 oder 2, **dadurch gekennzeichnet, dass** die Stufen oder Paletten (6) innerhalb der Einrichtung (1) in vertikaler Position vorgesehen sind.

4. Aufnahme- und Transporteinrichtung nach einem der Ansprüche 1 bis 3, **dadurch gekennzeichnet, dass** die oberen Führungsbahnen (4) mit jeweils einem in Richtung der zugehörigen unteren Führungsbahn (5) weisenden rampenartig ausgebildeten Zu- bzw. Abführbereich (12) versehen sind.

5. Aufnahme- und Transporteinrichtung nach einem der Ansprüche 1 bis 4, **dadurch gekennzeichnet, dass** die einzelnen Stufen bzw. Paletten (6) mit jeweils einer durchgehenden seitlich angebrachten Antriebskette (11) in Wirkverbindung stehen.

6. Aufnahme- und Transporteinrichtung nach einem der Ansprüche 1 bis 5, **dadurch gekennzeichnet, dass** die im Bereich der Einrichtung gespeicherten Stufen bzw. Paletten (6) zu Transportzwecken mit einer Folie, insbesondere einer Schrumpffolie, überzogen sind.

7. Aufnahme- und Transporteinrichtung nach einem der Ansprüche 1 bis 6, **dadurch gekennzeichnet, dass** die Einrichtung (1) dergestalt dimensioniert ist, dass sie die vollständige Anzahl der für eine Rolltreppe bzw. einen Rollsteig benötigten Stufen bzw. Paletten (6) aufnimmt.

8. Aufnahme und Transporteinrichtung nach einem der Ansprüche 1 bis 7, **dadurch gekennzeichnet, dass** die Stufen bzw. Paletten (6) im Montagebereich der Rolltreppe bzw. des Rollsteiges als durchgehendes Band in ihre jeweilige. Position innerhalb des Rollsteig- bzw. Rolltreppengerüstes einbringbar sind.

9. Aufnahme- und Transporteinrichtung nach einem der Ansprüche 1 bis 8, **dadurch gekennzeichnet, dass** der Gerüstkörper aus beschichteten horizontal und vertikal angeordneten Stahlprofilen (2,3) bzw. aus Aluminiumprofilen zusammengesetzt ist.

10. Aufnahme- und Transporteinrichtung nach einem der Ansprüche 1 bis 9, **dadurch gekennzeichnet, dass** der Gerüstkörper (2,3) wieder verwendbar ist.

11. Aufnahme- und Transporteinrichtung nach einem der Ansprüche 1 bis 10, **dadurch gekennzeichnet, dass** der seitliche Abstand der Führungsbahnen (4,5), respektive der Profile (2,3) einstellbar ist.

12. Aufnahme- und Transporteinrichtung nach einem der Ansprüche 1 bis 11, **dadurch gekennzeichnet, dass** der vertikale Abstand der übereinander angeordneten Führungsbahnen (4,5) einstellbar ist.

13. Aufnahme- und Transporteinrichtung nach einem der Ansprüche 1 bis 12, **dadurch gekennzeichnet, dass** die Stufen bzw. Paletten (6) innerhalb des Gerüstkörpers in gesicherter Form angeordnet sind.

14. Aufnahme- und Transporteinrichtung nach seinem der Ansprüche 1 bis 13, **dadurch gekennzeichnet, dass**, in Entnahmerichtung gesehen, zumindest vor der ersten Stufe, bzw. Palette (6) mindestens ein Anschlagelement (13) im Bereich des Gerüstkörpers vorgesehen ist.

15. Verfahren zum Aufnehmen, Transportieren und Entnehmen von in ihrer Bauhöhe reduzierten vorgefertigten Stufen für eine Rolltreppe oder von vorgefertigte Paletten (6) eines Rollsteiges, **dadurch gekennzeichnet dass** einzelne Stufen bzw. Paletten (6) zur Bildung eines Stufen- bzw. Palettenbandes mit mindestens einem Antriebselement (11) verbunden werden, dieses Stufen- bzw. Palettenband dergestalt in einen, Führungsbahnen (4,5) für die Stufen- bzw. Paletten (6) aufweisenden, Gerüstkörper (1) eingebracht wird, dass die einzelnen Stufen bzw. Paletten (6) zu Transportzwecken mit geringem Abstand zueinander innerhalb des Gerüstkörpers (1) stapelbar sind, wobei das Stufen- bzw. Palettenband im Montagebereich der Rolltreppe bzw. des Rollsteiges aus dem Gerüstkörper (1) heraus in einen Grundkörper der Rolltreppe bzw. des Rollsteiges einführbar ist.

16. Verfahren nach Anspruch 15, **dadurch gekennzeichnet, dass** die einzelnen Stufen bzw. Paletten (6) jeweils mit zwei seitlichen Laufrollen (7,8) versehen sind, die in übereinander angeordneten Führungsbahnen (4,5) innerhalb des Gerüstkörpers (1) dergestalt eingeführt werden, dass die einzelnen Stufen bzw. Paletten (6) innerhalb des Gerüstkörpers (1) in vertikaler, d. h. hängender, Position, eingebracht sind.

17. Verfahren nach einem der Ansprüche 15 oder 16, **dadurch gekennzeichnet, dass** das Stufen- bzw. Palettenband zu Transportzwecken über einen gerüstseitig vorgesehenen Zu- bzw. Abführbereich (12) in den Gerüstkörpers (1) einbringbar sowie zu Montagezwecken aus dem Gerüstkörper (1) entnehmbar ist:

## Claims

1. An accommodating and transport device for prefabricated steps of an escalator or prefabricated pallets of a moving walkway which are reduced in terms of their overall height, composed of a frame body (1) provided outside the escalator or moving walkway, **characterized in that** the accommodating and transport device comprises lateral guide tracks (4, 5) for receiving rollers (7, 8) connected to the steps or pallets (6), wherein the steps or pallets (6) can be stacked inside the frame body (1) for transport purposes.

2. An accommodating and transport device according to claim 1, **characterized in that** on each side of the frame body, two superimposed guide tracks (4, 5) are provided for respectively receiving one roller (7, 8) of individual steps or pallets (6).

3. An accommodating and transport device according to claim 1 or 2, **characterized in that** the steps or pallets (6) are provided in vertical position inside the device (1).

4. An accommodating and transport device according to one of the claims 1 through 3, **characterized in that** the upper guide tracks (4) are provided with respectively one ramp-like supply and discharge area (12) directed into the direction of the associated lower guide track (5).

5. An accommodating and transport device according to one of the claims 1 through 4, **characterized in that** the individual steps or pallets (6) are actively related to respectively one continuous, laterally arranged drive chain (11).

6. An accommodating and transport device according to one of the claims 1 through 5, **characterized in that** the steps or pallets (6) stored in the device are covered by a film, in particular a shrink film for transport purposes.

7. An accommodating and transport device according to one of the claims 1 through 6, **characterized in that** the device (1) is dimensioned, such that it accommodates the complete number of steps or pallets (6) required for an escalator or a moving walkway.

8. An accommodating and transport device according to one of the claims 1 through 7, **characterized in that** the steps or pallets (6) can be brought as continuous band into their respective position within the frame of the moving walkway or escalator in the assembly area of the escalator or moving walkway.

9. An accommodating and transport device according to one of the claims 1 through 8, **characterized in that** the frame body is composed of coated, horizontally and vertically arranged steel profiles (2, 3) or aluminium profiles.

10. An accommodating and transport device according to one of the claims 1 through 9, **characterized in that** the frame body (2, 3) is reusable.

11. An accommodating and transport device according to one of the claims 1 through 10, **characterized in that** the lateral distance of the guide tracks (4, 5) or the profiles (2, 3) can be adjusted.

12. An accommodating and transport device according to one of the claims 1 through 11, **characterized in that** the vertical distance of the superimposed guide tracks (4, 5) can be adjusted.

13. An accommodating and transport device according to one of the claims 1 through 12, **characterized in that** the steps or pallets (6) are arranged in a secured form inside the frame body.

14. An accommodating and transport device according to one of the claims 1 through 13, **characterized in that**, seen in the direction of taking out, at least one stop element (13) is provided at least before the first step or pallet (6) in the area of the frame body.

15. A method for accommodating, transporting and taking out prefabricated steps of an escalator or prefabricated pallets (6) of a moving walkway that have a reduced overall height, **characterized in that** individual steps or pallets (6) are connected to at least one drive element (11) for forming a step or pallet band, this step or pallet band is inserted into a frame body (1) comprising guide tracks (4, 5) for the steps or pallets (6), such that the individual steps or pallets (6) can be stacked within the frame body (1) with a small distance to each other, wherein the step or pallet band can be guided out of the frame body (1) and inserted into a base body of the escalator or the moving walkway in the assembly area of the escalator or moving walkway.

16. A method according to claim 15, **characterized in that** the individual steps or pallets (6) are respectively provided with two lateral rollers (7, 8) that are inserted into superimposed guide tracks (4, 5) inside the frame body (1), such that the individual steps or pallets (6) are placed in a vertical, i.e. hanging position inside the frame body (1).

17. A method according to one of the claims 15 or 16, **characterized in that** the step or pallet band can be placed in the frame body (1) for transport purposes and can be taken out of the frame body (1) for assembly purposes via a supply and discharge area (12) provided on the side of the frame.

## Revendications

1. Dispositif de réception et de transport des marches préfabriquées d'un escalier roulant ou des palettes préfabriquées d'un trottoir roulant lesquelles présentent une hauteur réduite, composé d'un corps de cadre (1) prévu à l'extérieur de l'escalier roulant ou du trottoir roulant, **caractérisé en ce que** le dispositif de réception et de transport comprend des pistes de guidage latérales (4, 5) pour recevoir des rouleaux (7, 8) reliés aux marches ou aux palettes (6), les marches ou les palettes (6) pouvant être empilées à l'intérieur du corps de cadre (1) pour des fins de transport.

2. Dispositif de réception et de transport selon la revendication 1, **caractérisé en ce que** de chaque côté du corps de cadre on a prévu deux pistes de guidage (4, 5) superposées pour recevoir respectivement un rouleau (7, 8) des marches ou des palettes individuelles (6).

3. Dispositif de réception et de transport selon la revendication 1 ou 2, **caractérisé en ce que** les marches ou palettes (6) sont prévues dans une position verticale à l'intérieur du dispositif (1).

4. Dispositif de réception et de transport selon l'une des revendications 1 à 3, **caractérisé en ce que** les pistes de guidage supérieures (4) sont chacune munies d'une zone d'amenée ou de sortie (12) sous forme d'une rampe et dirigée dans la direction de la piste de guidage inférieure associée (5).

5. Dispositif de réception et de transport selon l'une des revendications 1 à 4, **caractérisé en ce que** les marches ou palettes (6) individuelles sont activement reliées à respectivement une chaîne d'entraînement (11) continue et disposée latéralement.

6. Dispositif de réception et de transport selon l'une des revendications 1 à 5, **caractérisé en ce que** les marches ou palettes (6) stockées dans le dispositif sont couvertes d'une feuille, notamment d'une pellicule rétractable, pour des fins de transport.

7. Dispositif de réception et de transport selon l'une des revendications 1 à 6, **caractérisé en ce que** le dispositif (1) est dimensionné de sorte qu'il reçoit le nombre total de marches ou de palettes (6) nécessaires pour un escalier roulant ou un trottoir roulant.

8. Dispositif de réception et de transport selon l'une des revendications 1 à 7, **caractérisé en ce qu'**on peut introduire les marches ou palettes (6) en tant que bande continue dans leur position respective à l'intérieur du cadre de trottoir roulant ou d'escalier roulant dans la zone d'assemblage de l'escalier roulant ou du trottoir roulant.

9. Dispositif de réception et de transport selon l'une des revendications 1 à 8, **caractérisé en ce que** le corps de cadre est composé des profilés en acier (2, 3) ou des profilé en aluminium revêtus et disposés horizontalement et verticalement.

10. Dispositif de réception et de transport selon l'une des revendications 1 à 9, **caractérisé en ce que** le corps de cadre (2, 3) est réutilisable.

11. Dispositif de réception et de transport selon l'une des revendications 1 à 10, **caractérisé en ce qu'**on peut ajuster la distance latérale des pistes de guidage (4, 5) respectivement des profilés (2, 3).

12. Dispositif de réception et de transport selon l'une des revendications 1 à 11, **caractérisé en ce qu'**on peut ajuster la distance verticale des pistes de guidage (4, 5) superposées.

13. Dispositif de réception et de transport selon l'une des revendications 1 à 12, **caractérisé en ce que** les marches ou palettes (6) sont disposées de manière assurée à l'intérieur du corps de cadre.

14. Dispositif de réception et de transport selon l'une des revendications 1 à 13, **caractérisé en ce que**, vu dans la direction de prélèvement, on a prévu un élément de butée (13) au moins devant la première marche ou palette (6) dans le corps de cadre.

15. Procédé de réception, de transport et de prélèvement des marches préfabriquées d'un escalier roulant ou des palettes (6) préfabriquées d'un trottoir roulant lesquelles présentent une hauteur réduite, **caractérisé en ce qu'**on relie des marches individuelles ou des palettes individuelles à au moins un élément d'entraînement (11) pour former une bande de marches ou de palettes, on introduit cette bande de marches ou de palettes dans un corps de cadre (1) comprenant des pistes de guidage (4, 5) des marches ou des palettes (6), on peut empiler les marches ou palettes (6) individuelles avec une faible distance l'une par rapport à l'autre à l'intérieur du corps de cadre (1) pour des fins de transport, la bande de marches ou de palettes pouvant être sortie du corps de cadre (1) dans la zone d'assemblage de l'escalier roulant ou du trottoir roulant et être introduite dans un corps de base de l'escalier roulant ou du trottoir roulant.

16. Procédé selon la revendication 15, **caractérisé en ce que** les marches ou palettes (6) individuelles sont chacune munies de deux rouleaux latéraux (7, 8) qui sont introduits dans des pistes de guidage (4, 5) superposées à l'intérieur du corps de cadre (1), de sorte que les marches ou palettes (6) individuelles sont disposées dans une position verticale, i.e. suspendue à l'intérieur du corps de cadre (1).

17. Procédé selon l'une des revendications 15 ou 16, **caractérisé en ce qu'**on peut introduire la bande de marches ou de palettes dans le corps de cadre (1) pour des fins de transport et la sortir du corps de cadre (1) pour des fins d'assemblage par moyen d'une zone d'amenée ou de sortie (12) prévue du côté du cadre.
